# FASCICULE DE BREVET EUROPEEN

(11) **EP 0 799 770 B1**
(45) Date de publication et mention de la délivrance du brevet: **20.10.1999**
(21) Numéro de dépôt: 97400718.9
(22) Date de dépôt: 28.03.1997
(51) Int. Cl.: B65D 5/00

(54) **Conteneurs en un matériau semi-rigide et flans prédécoupés et refoulés pour la réalisation de ces conteneurs**
Behälter aus halbstarrem Stoff und zugehöriger vorgeschnittener und gestauchter Zuschnitt
Container of a semi-rigid material and a precut and pressed blank for such a container

(30) Priorité: 02.04.1996 FR 9604112
(43) Date de publication de la demande: 08.10.1997
(73) Titulaire: SMURFIT-SOCAR, F-94160 Saint-Mandé (FR)
(72) Inventeur: Deharbe, Gérard, 21800 Chevigny Saint Sauveur (FR)
(74) Mandataire: Jolly, Jean-Pierre

(56) Documents cités:
- EP-A- 0 326 451
- EP-A- 0 337 840
- FR-A- 1 452 223
- FR-A- 2 144 618
- US-A- 3 003 674

## Description

La présente invention a pour objet de nouveaux conteneurs en un matériau semi-rigide tel que le carton ou le carton ondulé, ainsi que des flans prédécoupés et refoulés, c'est-à-dire prémarqués par compression du matériau rigide suivant des lignes correspondant aux lignes de pliage, ces flans étant destinés à la réalisation de ces conteneurs.

On sait que la quasi-totalité des conditionnements en carton ou en carton ondulé sont réalisés à partir de flans prédécoupés et refoulés, qui sont livrés et stockés à plat chez l'utilisateur et qui sont mis en forme et assemblés sur les lieux mêmes d'utilisation.

La présente invention s'intéresse aux conteneurs du type dit barquette ou plateau, qui comprennent un corps ouvert à sa partie supérieure, ce corps comportant un fond rectangulaire ou carré, deux premières parois parallèles attenantes au fond par deux lignes de pliage parallèles et deux secondes parois parallèles attenantes au fond par des lignes de pliage perpendiculaires aux précédentes, les premières et les secondes parois étant dressées perpendiculairement au fond, les deux premières parois comportant à leurs deux extrémités latérales des volets qui leur sont attenants par une ligne de pliage perpendiculaire au fond et destinés à être appliqués contre la face interne des secondes parois contiguës.

Les chutes de carton ou de carton ondulé provenant de la découpe des flans destinés à la réalisation de ces conteneurs pose un double problème :
- d'une part, ces chutes constituent une perte de matière première importante, qui peut atteindre et même dépasser 10% du carton ou du carton ondulé utilisé, ce qui se traduit par un surcoût élevé de la fabrication,
- d'autre part, l'élimination de ces chutes, qui constituent des déchets inutilisables, complique sérieusement les opérations de découpe et de refoulage en série des flans.

On connaît déjà, par EP-A-0 326 451, un conditionnement en carton comprenant un fond rectangulaire, suivant deux côtés parallèles duquel sont articulées par des lignes de pliage deux premières parois, tandis que deux secondes parois sont articulées sur le fond suivant les deux autres côtés par des lignes de pliage perpendiculaires aux précédentes, les premières et secondes parois étant dressées perpendiculairement au fond, les premières parois comprenant à chacune de leurs extrémités un volet qui leur est attenant par une ligne de pliage, chaque volet venant s'appliquer contre la face interne de la seconde paroi contiguë. A la partie supérieure de deux volets attenants à une même première paroi font saillie des tenons de gerbage, tandis que les volets attenants à la première paroi parallèle sont plus courts et dépourvus de tenons de gerbage. Comme représenté sur la figure 4 de cette demande de brevet européen, il est ainsi possible de prédécouper des flans en position contiguë, avec les volets comportant des tenons de gerbage d'un flan épousant la forme de l'extrémité des volets dépourvus de tenons d'un flan contigu. En raison de la moindre longueur de ces derniers volets, des chutes importantes de carton se produisent cependant lors de la découpe des flans en position contiguë. En outre, du fait que les tenons de gerbage sont prévus sur deux volets attenants à une même paroi, il n'est pas possible d'adapter ce type de tenons à n'importe quel type de conditionnement.

On connaît par ailleurs par US-A-3 003 674 des conteneurs en carton comprenant un corps et un couvercle articulé par une ligne de pliage sur une paroi latérale du corps, ces conteneurs étant réalisés à partir de flans découpés en position contigue, pratiquement sans chutes de carton.

La présente invention vise à proposer des conteneurs réalisables de façon analogue à partir de flans présentant un profil tel, suivant leurs bords libres, qu'ils s'imbriquent étroitement dans les flans contigus, lors de l'opération de découpe à partir d'une même plaque d'un matériau semi-rigide, en limitant ainsi la production des chutes de ce matériau.

A cet effet, l'invention a pour premier objet un conteneur du type défini ci-dessus, dont les deux premières parois et/ou les deux secondes parois présentent une arête supérieure non rectiligne ou non parallèle au fond, ce conteneur étant caractérisé en ce que lesdites premières et/ou secondes parois, vues lorsque le conteneur est à l'état de flan, ont des profils sensiblement complémentaires et sont symétriques l'une de l'autre par rapport au centre du fond, c'est-à-dire par rapport au point de concours des diagonales de celui-ci.

De façon connue en soi, un élément destiné à former un entablement parallèle au fond peut éventuellement être articulé à la partie supérieure des premières parois par une ligne de pliage parallèle au fond.

L'invention a également pour objet un flan prédécoupé et refoulé en un matériau semi-rigide tel que le carton ou le carton ondulé, pour la réalisation d'un tel conteneur, ce flan comprenant une partie du fond rectangulaire ou carrée, à laquelle sont attenantes suivant deux côtés parallèles, par des lignes de pliage, deux premiers panneaux destinés à être dressés perpendiculairement à la partie de fond pour former les deux premières parois, et suivant deux autres côtés parallèles, suivant des lignes de pliage perpendiculaires aux précédentes, deux seconds panneaux destinés également à être dressés perpendiculairement à la partie de fond pour former les deux secondes parois, deux premiers volets étant respectivement articulés aux extrémités des premiers panneaux par des lignes de pliage perpendiculaires à celles par lesquelles ces premiers panneaux sont articulés sur la partie de fond, les bords libres des premiers et/ou seconds panneaux destinés à former les arêtes des premières et/ou secondes parois n'étant pas rectilignes ou n'étant pas parallèles à la ligne de raccordement de ces panneaux et de la partie de fond, ce flan étant caractérisé en ce que lesdits premiers et/ou seconds panneaux ont des profils sensiblement complémentaires et sont symétriques l'un de l'autre par rapport au centre de la partie de fond, c'est-à-dire du point de concours des diagonales de cette partie.

Grâce aux profils sensiblement complémentaires des premiers et/ou des seconds panneaux et à leur symétrie par rapport au centre de la partie rectangulaire du fond, il est ainsi possible d'imbriquer étroitement les flans en position contiguë lors de l'opération de découpe de ceux-ci dans une plaque d'une matière semi-rigide, en limitant au minimum les déchets résultant de cette découpe. Il en résultera une simplification des opérations de fabrication des flans en série, du fait du faible volume des chutes à éliminer, et une diminution des coûts, grâce à l'économie de matière première.

Les premières ou les secondes parois peuvent comporter au moins un tenon de gerbage faisant saillie à partir de leur arête supérieure, avec une découpe ménagée en position correspondante dans la partie de fond et/ou à la base de ces parois.

Les tenons de gerbage de chacune des parois de profil complémentaire sont donc décalés d'une même distance de part et d'autre d'une ligne médiane de la partie de fond perpendiculaire à ces parois.

Naturellement, afin de limiter les pertes de matière première, les volets en position contigue de deux flans, à l'issue de la phase de découpe de ceux-ci, seront de préférence disposés bord à bord.

D'autres caractéristiques et avantages de l'invention apparaîtront dans la description détaillée qui va suivre de différentes formes de mise en oeuvre de celle-ci. Dans cette description, on se réfèrera aux dessins annexés, qui n'ont pas de caractère limitatif et sur lesquels :
La figure 1 est une vue en perspective éclatée d'une première forme de réalisation de deux conteneurs gerbables en carton ondulé conformes à l'invention ;
La figure 2 est une vue schématique en plan, illustrant la fabrication à partir d'une unique plaque de carton ondulé de flans prédécoupés et refoulés dont sont issus les conteneurs de la figure 1 ;
Les figures 3 et 4 sont des vues analogues aux figures 1 et 2, illustrant une variante de réalisation du conteneur, dans laquelle les pertes de matière première sont encore réduites ;
La figure 5 est une vue analogue à la figure 1, montrant une autre forme de réalisation de deux conteneurs gerbable en carton ondulé conformes à l'invention ;
La figure 6 est une vue schématique en plan, illustrant la fabrication à partir d'une unique plaque de carton ondulé des flans prédécoupés et refoulés, dont sont issus les conteneurs de la figure 5.

On se réfèrera d'abord aux figures 1 et 2.

Les conteneurs représentés comprennent une partie rectangulaire de fond 1, à laquelle sont attenantes par des lignes de pliage deux parois longitudinales 2 et deux parois transversales 3, dressées perpendiculairement au fond 1. Des volets 4 et 5, attenants respectivement par une ligne de pliage perpendiculaire au fond aux extrémités des parois longitudinales 2, viennent doubler intérieurement les parois 3, dont ils peuvent être rendus solidaires par tout moyen connu dans la technique, par collage par exemple.

Deux tenons de gerbage 6 font saillie vers le haut à la partie supérieure des parois 2, tandis qu'à la base de ces parois, dans celles-ci et dans le fond 1, sont ménagées en des positions correspondantes des découpes 7 et 8, destinées à recevoir, en position de gerbage, des tenons 6 d'un conteneur identique disposé immédiatement au-dessous dans la pile.

Comme représenté et selon l'invention, les tenons 6 associés à l'une des parois 2 et les tenons 6 associés à l'autre paroi 2 sont décalés longitudinalement les uns par rapport aux autres d'une même distance par rapport à un plan transversal médian du fond 1, perpendiculaire à celui-ci et aux parois 2.

Comme on le voit sur la figure 2, de tels conteneurs sont réalisés par découpage et refoulage de flans 10 identiques, à partir d'une même plaque de carton ondulé, ces flans étant ensuite mis en forme sur les lieux d'utilisation. Les flans 10 sont découpés en des positions immédiatement contiguës, avec les tenons 6 attenants à une partie 2 d'un flan 10 décalés longitudinalement par rapport aux tenons 6 attenants à une autre partie 2 d'un flan 10 contigu et en contact avec le bord libre de cette autre partie 2. Il y a donc une imbrication de bords libres de parties contiguës des flans, dont la forme est en partie complémentaire. La surface de carton ondulé perdue entre les bords libres correspond à la surface séparant les tenons décalés et est donc minime.

Les chutes de carton ondulé sont en outre encore davantage réduites du fait que les profils des parties 3, 4 et 5, disposées à une extrémité d'un flan 10, sont complémentaires de ceux des parties correspondantes du flan disposé longitudinalement en position contiguë, et que les parties d'extrémité contiguës de deux flans sont étroitement imbriquées l'une dans l'autre.

Les figures 3 et 4, sur lesquelles les parties déjà décrites en référence aux figures 1 et 2 sont désignées par les mêmes chiffres de référence, représentent une variante de réalisation du conteneur représenté sur ces figures 1 et 2.

On voit que, dans cette variante, les parois longitudinales 2 des flans 10 sont disposées bord à bord latéralement, sans aucune perte de matière entre elles, lors de l'opération de découpage, et que ceci se traduit simplement par des échancrures 9, ménagées à la partie supérieure des parois 2. Lors de la découpe des flans, les parois 2 contiguës ont donc des formes complémentaires parfaitement imbriquées les unes dans les autres.

Dans le cas des conteneurs de la figure 5 et des flans de la figure 6, on retrouve une partie de fond 11, des parois longitudinales 12 et des parois transversales 13. Ces dernières sont doublées intérieurement par des volets 14 et 15 attenants aux extrémités des parois 12.

Dans cette réalisation, un tenon de gerbage 16 fait saillie à la partie supérieure de chaque paroi transversale 13 et des découpes 17 et 18 sont ménagées en position correspondante à la base de ces parois et dans le fond 11.

Comme précédemment, les tenons 16 attenants aux deux parois 13 sont disposés de part et d'autre d'un plan longitudinal médian du fond 11, perpendiculaire à celui-ci et aux parois 13, à une même distance de ce plan médian. Si l'on se réfère à la figure 6, qui illustre la disposition des flans 20 découpés dans une même plaque de carton ondulé, dont sont issus ces conteneurs, on constate que les déchets sont aussi réduits que dans la réalisation des figures 3 et 4, puisque les parois longitudinales 12 de deux flans 20 disposés en des positions latérales contiguës sont en contact mutuel par leurs bords libres et que les tenons 16, comme les parties 13, 14 et 15, ont des profils complémentaires des parties correspondantes d'un flan 20, disposé en position contigue, longitudinalement, et sont étroitement imbriqués.

Les conteneurs qui viennent d'être décrits peuvent être utilisés pour le conditionnement d'articles variés, notamment de denrées alimentaires telles que des pots de crème ou de yaourts. Ils ont été représentés avec des ouvertures de ventilation ménagées dans le fond, dans les parois longitudinales et transversales et dans les volets doublant ces parois, mais ils pourraient naturellement en être dépourvus.

L'invention apporte ainsi un moyen simple pour limiter au maximum les pertes de matière première lors de la fabrication de conteneurs de ce type.

## Revendications

1. Conteneur en un matériau semi-rigide tel que le carton ou le carton ondulé, du type dit barquette ou plateau, monté à partir d'un flan, ce conteneur comprenant un corps ouvert à sa partie supérieure, ce corps comportant un fond (1, 11) rectangulaire ou carré, deux premières parois (2, 12) parallèles attenantes au fond par deux lignes de pliage parallèles et deux secondes parois parallèles (3, 13) attenantes au fond par des lignes de pliage perpendiculaires aux précédentes, les premières et les secondes parois étant dressées perpendiculairement au fond, les deux premières parois (2, 12) comportant à leurs deux extrémités latérales des volets (4,5 ; 14,15) qui leur sont attenants par une ligne de pliage perpendiculaire au fond et destinés à être appliqués contre la face interne des secondes parois contiguës (3, 13), les deux premières parois (2, 12) et/ou les deux secondes parois (3, 13) présentant une arête supérieure non rectiligne ou non parallèle au fond (1, 11), ce conteneur étant caractérisé en ce que lesdites premières et/ou secondes parois ont, lorsque le conteneur est vu à l'état de flan, des profils sensiblement complémentaires et sont symétriques l'une de l'autre par rapport au centre du fond (1, 11), c'est-à-dire par rapport au point de concours des diagonales de celui-ci.

2. Conteneur selon la revendication 1, dans lequel les premières et/ou secondes parois de profil complémentaire comportent au moins un tenon de gerbage (6, 16) faisant saillie à partir de leur arête supérieure, tandis qu'une découpe (7,8 ; 17,18) est ménagée en position correspondante dans la partie de fond (1,11) ou à la base de ces parois, ce conteneur étant caractérisé en ce que les tenons de gerbage (6, 16) de chacune des premières et/ou secondes parois sont décalées d'une même distance de part et d'autre d'une ligne médiane de la partie de fond (1, 11) perpendiculaire à ces parois.

3. Un flan prédécoupé et refoulé en un matériau semi-rigide tel que le carton ou le carton ondulé, pour la réalisation d'un conteneur suivant l'une des revendications 1 et 2, ce flan comprenant une partie du fond (1, 11) rectangulaire ou carrée, à laquelle sont attenantes suivant deux côtés parallèles, par des lignes de pliage, deux premiers panneaux (2, 12) destinés à être dressés perpendiculairement à la partie de fond pour former les deux premières parois, et suivant deux autres côtés parallèles, suivant des lignes de pliage perpendiculaires aux précédentes, deux seconds panneaux (3, 13) destinés également à être dressés perpendiculairement à la partie de fond pour former les deux secondes parois, deux premiers volets (4,5 ; 14,15) étant respectivement articulés aux extrémités des premiers panneaux (2,12) par des lignes de pliage perpendiculaires à celles par lesquelles ces premiers panneaux sont articulés sur la partie de fond, les bords libres des premiers et/ou seconds panneaux (2,12 ; 3,13) destinés à former les arêtes des premières et/ou secondes parois n'étant pas rectilignes ou n'étant pas parallèles à la ligne de raccordement de ces panneaux et de la partie de fond (1, 11), ce flan étant caractérisé en ce que lesdits premiers et/ou seconds panneaux (2,12 ; 3,13) ont des profils sensiblement complémentaires et sont symétriques l'un de l'autre par rapport au centre de la partie de fond (1, 11), c'est-à-dire du point de concours des diagonales de cette partie.

4. Flan selon la revendication 3, caractérisé en ce que les volets (4,14 ; 5,15) attenants aux premiers panneaux (2,12) ont une forme telle qu'à l'issue de la phase de découpe d'une pluralité de flans dans une même plaque du matériau semi-rigide, les volets de deux flans contigus sont disposés bord à bord.

## Claims

1. A container of the tray type of a semi-rigid material such as cardboard or corrugated cardboard assembled from a blank, said container comprising a body open at the top, this body comprising a rectangular or square base (1, 11), a first pair of parallel walls (2, 12) adjoining the base by two parallel fold lines and a second pair of parallel walls (3, 13) adjoining the base by fold lines perpendicular to the aforesaid fold lines, the first and second walls being erected perpendicularly to the base, the first two walls (2, 12) comprising at their side ends flaps (4, 5; 14, 15) which are attached thereto by fold lines perpendicular to the base and are designed to be applied against the inner faces of the contiguous second walls (3, 13), the first two walls (2, 12) and/or the second two walls (3, 13) having a top edge which is not rectilinear or not parallel to the base (1, 11), this container being characterised in that, when the container is viewed as a blank, said first and/or second walls have substantially complementary profiles and are symmetrical one with the other with respect to the centre of the base (1, 11), that is to say with respect to the point of intersection of the diagonals thereof.

2. A container according to claim 1, in which the first and/or second walls of complementary profile comprise at least one stacking lug (6, 16) projecting from their top edges, while a notch (7, 8; 17, 18) is formed in a corresponding position in the base part (1, 11) or at the bottom of these walls, this container being characterised in that the stacking lugs (6, 16) of each of the first and/or second walls are offset by the same distance either side of a median line of the base portion (1, 11) perpendicular to these walls.

3. A precut and pressed blank of a semi-rigid material such as cardboard or corrugated cardboard, for producing a container according to either one of claims 1 or 2, said blank comprising a rectangular or square base part (1, 11), adjoined, via fold lines along two parallel sides, by a first pair of panels (2, 12) designed to be erected perpendicularly to the base part to form the first two walls and, along two other parallel sides along fold lines perpendicular to the aforesaid fold lines, by a second pair of panels (3, 13) likewise designed to be erected perpendicularly to the base part to form the second two walls, two first flaps (4, 5; 14, 15) respectively being articulated to the ends of the first panels (2, 12) by fold lines perpendicular to those by which these first panels are articulated to the base part, the free edges of the first and/or second panels (2, 12; 3, 13) designed to form the tops of the first and/or second walls not being rectlinear or not being parallel to the connecting line between these panels and the base part (1, 11), this blank being characterised in that said first and/or second panels (2, 12; 3, 13) have substantially complementary profiles and are symmetrical one with the other with respect to the centre of the base part (1, 11), that is to say with respect to the point of intersection of the diagonals of this part.

4. A blank according to claim 3, characterised in that the flaps (4, 14; 5, 15) adjacent the first panels (2, 12) have a shape such that, when the operation of cutting out a plurality of blanks from a single sheet of semi-rigid material is complete, the flaps of two contiguous blanks are disposed edge to edge.

## Patentansprüche

1. Behälter aus halbsteifem Werkstoff wie beispielsweise Pappe oder Wellpappe von der Schiffchen oder Steige bezeichneten Art, der aus einem Zuschnitt zusammengefügt wird und einen im oberen Teil offenen Korpus aufweist, der einen rechteckförmigen oder quadratischen Boden (1, 11), zwei erste parallele Wandungen (2, 12), die über zwei parallele Biegelinien an den Boden angesetzt sind, und zwei zweite parallele Wandungen (3, 13) besitzt, die über senkrecht zu den ersten verlaufende Biegelinien an den Boden angesetzt sind, wobei die ersten und zweiten Wandungen senkrecht zum Boden aufgerichtet sind und die beiden ersten Wandungen (2, 12) an ihren beiden seitlichen Enden Laschen (4, 5; 14, 15) aufweisen, die über eine senkrecht zum Boden verlaufende Biegelinie daran angesetzt sind und zur Anlage gegen die Innenfläche der zweiten angrenzenden Wandungen (3, 13) dienen, wobei die beiden ersten Wandungen (2, 12) und/oder die beiden zweiten Wandungen (3, 13) eine Oberkante aufweisen, die nicht geradlinig ist bzw. nicht parallel zum Boden (1, 11) verläuft, **dadurch gekennzeichnet,** daß die ersten und/oder zweiten Wandungen bei Blick auf den Behälter im Zustand des Zuschnitts im wesentlichen komplementäre Profile aufweisen und, bezogen auf den Mittelpunkt des Bodens (1, 11), d.h. bezogen auf den Punkt, an dem die Diagonalen desselben sich treffen, zueinander symmetrisch sind.

2. Behälter nach Anspruch 1, bei welchem die ersten und/oder zweiten Wandungen mit komplementärem Profil zumindest eine Stapelnase (6, 16) aufweisen, die von ihrer Oberkante aus vorsteht, wohingegen an der entsprechenden Position im Bodenteil (1, 11) bzw. an der Basis dieser Wandungen ein Ausschnitt (7, 8; 17, 18) ausgebildet ist, dadurch gekennzeichnet, daß die Stapelnasen (6, 16) jeweils der ersten und/oder zweiten Wandungen um einen gleichen Abstand zu beiden Seiten einer senkrecht zu diesen Wandungen verlaufenden Mittellinie des Bodenteils (1, 11) ausgebildet sind.

3. Zuschnitt, der aus einem halbsteifen Werkstoff wie beispielsweise Pappe oder Wellpappe zugeschnitten und gestaucht ist, zur Herstellung eines aus einem Zuschnitt zusammengefügten Behälters nach einem der Ansprüche 1 und 2, wobei dieser Zuschnitt ein rechteckförmiges oder quadratisches Bodenteil (1, 11) aufweist, an welchem entlang zweier paralleler Seiten zwei erste parallele Platten (2, 12) über zwei parallele Biegelinien angesetzt sind, welche zum Aufrichten senkrecht zum Bodenteil zur Bildung der beiden ersten Wandungen bestimmt sind, und an welchem entlang zweier anderer paralleler Seiten zwei zweite parallele Platten (3, 13) über zwei parallele Biegelinien angesetzt sind, welche ebenfalls zum Aufrichten senkrecht zum Bodenteil zur Bildung der beiden zweiten Wandungen bestimmt sind, wobei an den Enden der ersten Platten (2, 12) über Biegelinien, die senkrecht zu den Biegelinien verlaufen, mittels derer diese ersten Platten am Bodenteil angelenkt sind, jeweils zwei erste Laschen (4, 5; 14, 15) angesetzt sind, und wobei die freien Kanten der ersten und/oder zweiten Platten (2, 12; 3, 13) zur Bildung der Kanten der ersten und/oder zweiten Wandungen bestimmt sind und nicht geradlinig sind bzw. nicht parallel zur Verbindungslinie zwischen diesen Platten und dem Bodenteil (1, 11) verlaufen, **dadurch gekennzeichnet,** daß die ersten und/oder zweiten Platten (2, 12; 3, 13) im wesentlichen komplementäre Profile aufweisen und, bezogen auf den Mittelpunkt des Bodenteils (1, 11), d.h. bezogen auf den Punkt, an dem die Diagonalen dieses Teils sich treffen, zueinander symmetrisch sind.

4. Zuschnitt nach Anspruch 3, dadurch gekennzeichnet, daß die Laschen (4, 14; 5, 15), die an den ersten Platten (2, 12) angesetzt sind eine solche Form aufweisen, daß bei Beendigung des Schrittes, bei dem eine Vielzahl von Zuschnitten aus demselben Bogen aus halbsteifem Werkstoff die Laschen der beiden aneinanderstoßenden Zuschnitte mit ihren Rändern aneinander angeordnet sind.
